# EUROPÄISCHE PATENTSCHRIFT

(11) **EP 0 985 617 B1**
(45) Veröffentlichungstag und Bekanntmachung des Hinweises auf die Patenterteilung: **27.11.2002**
(21) Anmeldenummer: 99114046.8
(22) Anmeldetag: 20.07.1999
(51) Int. Cl.: B65H 29/00, B65H 29/04

(54) **Fördereinrichtung für in einer Schuppenformation anfallende, flexible, flächige Gegenstände**
Transport device for flexible, flat articles arriving in a shingled formation
Dispositif de transport d'articles plats, flexibles, arrivant en formation d'écaille de poisson

(30) Priorität: 04.09.1998 CH 181898
(43) Veröffentlichungstag der Anmeldung: 15.03.2000
(73) Patentinhaber: Ferag AG, 8340 Hinwil (CH)
(72) Erfinder: Eberle, Jürg, 8340 Hinwil (CH); Leu, Willy, 8330 Pfäffikon (CH)
(74) Vertreter: Patentanwälte Schaad, Balass, Menzl & Partner AG

(56) Entgegenhaltungen:
- GB-A- 2 024 176
- US-A- 3 877 564

## Beschreibung

Die vorliegende Erfindung betrifft Fördereinrichtungen für in einer Schuppenformation anfallende, flexible, flächige Gegenstände, gemäss dem Oberbegriff der Ansprüche 1 und 10.

Fördereinrichtungen dieser Art sind in der CH-Patentschrift Nr. 559692 und in der entsprechenden US-Patentschrift Nr. 3,877,564 offenbart. Ein endloses umlaufend angetriebenes Förderorgan weist eine Rollenkette und auf die beiden Enden der Gliederbolzen dieser Rollenkette aufgesetzte endlose Gummiprofile auf. Diese bilden eine Auflage für den zu transportierenden Schuppenstrom. Am Anfang und am Ende der Transportstrecke ist das Förderorgan um Kettenräder geführt. An der Kette sind im Abstand hintereinander Führungswagen befestigt, die zwischen den Kettenrädern in Hohlschienen geführt sind. Von jedem der Führungswagen erstrecken sich nach beiden Seiten je ein hülsenförmig ausgebildeter Greiferausleger, an deren freien Enden bewegliche Greiferbacken angelenkt sind. Am Greiferausleger angeordnete feste Backen und die beweglichen Backen sind dazu bestimmt, die Schuppenformation an den beiden seitlichen Kanalabschnitten zu fassen. Ein Transportband ist dazu bestimmt, die Schuppenformation in freier Auflage dem Förderer zuzuführen, wobei sich das Förderorgan im Bereich des Kettenrades an die freie Flachseite der Schuppenformation anlegt. Dem Transportband ist unmittelbar ein, in der Art eines Kettenrollenbandes ausgeführtes, umlaufend angetriebenes, weiteres Förderorgan nachgeschaltet, welches zusammen mit dem um das Kettenrad umgelenkte Förderorgan einen Förder- und Umlenkspalt für die Schuppenformation bildet. Im Bereich des Förderspaltes werden dann die betreffenden Greifer für den Weitertransport der Schuppenformation geschlossen. Am Ende der Förderstrecke ist die Übergabe an ein weiteres Transportband symmetrisch zur Einrichtung am Anfang der Förderstrecke ausgebildet. In der Umlenkung um das Kettenrad am Anfang und am Ende der Förderstrecke bildet das endlose Förderorgan selber die Auflage für die Schuppenformation. Dieses muss somit im Bereich der Kettenräder als auch zwischen diesen mit der gleichen Geschwindigkeit angetrieben sein wie die Transportbänder und überdies müssen die Greifer die Produkte in der Ebene des Förderorgans festklemmen, um Verletzungen der Gegenstände zu vermeiden. Die bekannte Fördereinrichtung benötigt insbesondere im Bereich der Umlenkung erheblich Platz und setzt enge Grenzen bezüglich des Aufbaus des Förderers.

Es ist deshalb eine Aufgabe der vorliegenden Erfindung, eine gattungsgemässe Fördereinrichtung zu schaffen, die bei kleinem Platzbedarf eine grosse Flexiblität im Aufbau des Förderers zulässt.

Diese Aufgabe wird mit einer gattungsgemässen Fördereinrichtung gelöst, die die Merkmale im Kennzeichen des Anspruchs 1 aufweist. Die Umlenkung erfolgt um eine Trommel, die von der Umlaufbahn der Greifer getrennt ist. Im Bereich der Umlenkung können somit die Greifer bezüglich der Schuppenformation eine unterschiedliche Geschwindigkeit aufweisen; der Förderer mit den Greifern ist nicht an die Umlenkung gebunden, was unterschiedliche Ausbildungsformen des Förderers zulässt. Die Fördereinrichtung kann somit auf einfache Art und Weise an die unterschiedlichsten Bedürfnisse angepasst werden.

Bevorzugte Ausbildungsformen des Erfindungsgegenstandes sind in den abhängigen Ansprüchen angegeben.

Die Erfindung wird anhand eines in der Zeichnung dargestellten Ausführungsbeispiels näher beschrieben. Es zeigen rein schematisch:
- Fig. 1: in Seitenansicht einen Teil einer Fördereinrichtung; und
- Fig. 2: in Ansicht in Richtung des Pfeiles II der Fig. 1 und teilweise geschnitten denselben Teil der Fördereinrichtung.

Die Fördereinrichtung weist ein in Zuführrichtung Z angetriebenes Transportband 10 auf, das dazu bestimmt ist, in Schuppenformation S angeordnete Gegenstände 12 - im vorliegenden Fall Druckereierzeugnisse, wie Zeitungen, Zeitschriften oder Teile davon - in freier Auflage einem nachgeschalteten Förderer 14 zuzuführen. Oberhalb des Transportbandes 10 ist eine Umlenktrommel 16 angeordnet, deren Drehachse 18 in horizontaler Richtung und rechtwinklig zur Zuführrichtung Z verläuft. Das Transportband 10 verläuft tangential an die Umlenktrommel 16 heran und umschlingt diese um ungefähr 90°. In Zuführrichtung Z gesehen verläuft seitlich neben der Umlenktrommel 16 der mit steuerbaren Greifern 20 ausgerüstete Förderer 14. Er ist dazu bestimmt, mit seinen Greifern 20 die um die Umlenktrommel 16 umgelenkte Schuppenformation S in einem seitlichen Randabschnitt 21 festzuklemmen und in Förderrichtung F weiter zu transportieren, siehe insbesondere Fig. 2.

Im gezeigten Beispiel ist das Transportband 10 durch sieben nebeneinander angeordnete Bändchen 22, in der Art eines Bändchenförderers 23, gebildet. Fünf dieser Bändchen befinden sich, in Richtung der Drehachse 18 gesehen, im Bereich der Umlenktrommel 16 und umgreifen diese unterschlächtig und treiben sie an. Die restlichen zwei Bändchen 22 befinden sich ausserhalb des Bereichs der Umlenktrommel 16, unterhalb des Förderers 14. Die fünf um die Umlenktrommel 16 geführten Bändchen 22 bilden ein angetriebenes Förderorgan 24, das zusammen mit der Umlenktrommel 16 einen Umlenk- und Förderspalt 26 für die Schuppenformation S begrenzt.

Die Umlenktrommel 16 weist einen kreisscheibenförmigen Schild 28 auf, entlang dessen Peripherie gleichmässig verteilte, zur Drehachse 18 parallel verlaufende Stäbe 30 befestigt sind. Diese stehen alle vom Schild 28 auf die dem Förderer 14 abgewandte Seite ab und bilden einen trommelartigen Umlenkkäfig, der auf seiner dem Schild 28 gegenüberliegenden Seite offen ist. Der Schild 28 ist mittig von einer an einem Maschinengestell 32 gelagerten, zur Drehachse 18 koaxialen Antriebswelle 34 frei durchgriffen. Im Innern der Umlenktrommel 16 sitzt ein Lagerungselement 36 auf der Antriebswelle 34, das einerseits mit dieser reibschlüssig verbunden ist und an dem andererseits stirnseitig der Schild 28 befestigt ist. Das Lagerungselement 36 wirkt mit der Antriebswelle 34 in der Art eines Tendenzantriebs, beispielsweise über Reibschluss, um die Umlenktrommel 16 in Drehrichtung D der Antriebswelle 34 mitzunehmen. Es sei aber erwähnt, dass die Umlenktrommel 16 auch frei drehbar gelagert sein kann.

Auf dem von der Umlenktrommel 16 abgewandten Endbereich der Antriebswelle 34 sitzen auf dieser drehfest ein Kettenrad 38 und ein Abtriebsrad 40. Das Kettenrad 38 ist von einer Antriebskette 42 umgriffen, die von einem nicht gezeigten Antriebsmotor in Drehrichtung D angetrieben ist.

Das Abtriebsrad 40 treibt über einen Antriebsriemen 44 ein auf einer Zwischenwelle 46 angeordnetes Antriebsrad 48 an. Die Zwischenwelle 46 verläuft in Zuführrichtung Z stromaufwärts der Umlenktrommel 16 in Richtung rechtwinklig zur Zuführrichtung Z zwischen den Trumen der Bändchen 22. Auf ihr ist ein drehfest mit dem Antriebsrad 48 verbundenes Zwischenrad 50 angeordnet, das über einen zur Drehrichtungsumkehr kreuzend verlaufendes Antriebsband 52 mit einem weiteren Antriebsrad 54 verbunden ist. Dieses sitzt drehfest auf einer Antriebswelle 56, auf welche am stromaufwärts gelegenen Ende des Transportbandes 10 die Umlenkräder 58 für die Bändchen 22 aufgekeilt sind. Die fünf die Umlenktrommel 16 mit ihrem aktiven Trum umgreifenden Bändchen 22 laufen etwa in vertikaler Richtung gegen oben von der Umlenktrommel 16 ab und sind um frei drehbar gelagerte obere Umlenkräder 60 geführt. Von diesen verläuft der Rücktrum in vertikaler Richtung gegen unten zu unteren Umlenkrädern 62, von wo er zu den weiteren Antriebsrädern 54 zurückverläuft. Die unteren Umlenkräder 62 sind frei drehbar auf einer am Maschinengestell 32 angeordneten Achse gelagert. Auf dieser Achse sind auch die stromabwärts gelegenen Umlenkräder 62 für die seitlich ausserhalb der Umlenktrommel 16 angeordneten zwei Bändchen 22 gelagert.

Die oberen Umlenkräder 60 sind auf einer Achse 64 frei drehbar gelagert, die an einem Schwenkhebel 66 angeordnet ist. Letzterer ist am Maschinengestell 32 benachbart zur Achse der unteren Umlenkräder 62 schwenkbar gelagert und von einer in der Fig. 1 mit ausgezogenen Linien gezeigten Umlenkstellung in Richtung des Pfeiles U in eine Durchlaufstellung 68 verbringbar, in welcher, wie in der Fig. 1 strichpunktiert angedeutet, das aktive Trum des Transportbandes 10 die Umlenktrommel 16 nicht mehr oder nur noch in einem viel geringeren Mass umgreift. Dadurch kann die Fördereinrichtung in der Art einer Weiche, beispielsweise zum Ausscheiden von Makulatur, verwendet werden.

Zwischen der Umlenktrommel 16 und dem Kettenrad 38 sitzt auf der Antriebswelle 34 drehfest ein Nockenrad 70. Dieses ist von einer im Querschnitt C-förmigen Führungsschiene 72 umgriffen, die im Bereich des Nockenrades 70 Klothoidenform aufweist. Im Bereich des Nockenrades 70 ist der die Seitenschenkel 74 der Führungsschiene 72 verbindende Boden durchgriffen, so dass das Nockenrad 70 in das Innere der in radialer Richtung gegen aussen offenen Führungsschiene 72 eingreifen kann.

In der Führungsschiene 72 sind hintereinander Tragkörper 76 angeordnet, welche einerseits über Führungsräder 78 im Innern der Führungsschiene 72 und andererseits mittels weiterer Führungsräder 80 an den einander zugewandten Enden der aufeinander zu gebogenen Seitenschenkel 74 geführt sind. Auf der den Führungsrädern 80 gegenüberliegenden und somit dem Nockenrad 70 zugewandten Seite weisen die Tragkörper 76 zahnartige Vorsprünge und Vertiefungen auf, die dazu bestimmt sind, mit gegengleich geformten Zähnen des Nockenrades 70 zusammenzuwirken. Die Tragkörper 76 werden somit mittels des Nockenrades 70 im Bereich der Umlenkung angetrieben. Stromabwärts des Nockenrades 70 erfolgt der Antrieb stossend infolge des stirnseitigen Aneinanderanliegens der Tragkörper 76. An jedem n-ten, beispielsweise vierten Tragkörper 76, ist ein Greifer 20 angeordnet. Dazu sitzt auf den Achsen für die Führungsräder 80 ein Support 84, von dem ein rechtwinklig zur Förderrichtung F verlaufender Ausleger 86 absteht. Auf diesem ist auf der dem Support 84 und somit dem Tragkörper 76 abgewandten, in Richtung gegen aussen freiliegenden Seite, eine feste Greiferzunge 88 angeordnet. Diese kann mit einem Reibbelag versehen sein.

Auf dem Ausleger 68 sitzt auf dessen von der Umlenktrommel 16 abgewandten Ende ein Greifergehäuse 90, an dem eine wellenartig geformte, federartige, bewegliche Greiferzunge 92 um eine in Förderrichtung F verlaufende Schwenkachse 94 gelagert ist. Eine ebenfalls am Greifergehäuse 90 befestigte, blattfederartig ausgebildete Offenhaltefeder 96 wirkt auf die bewegliche Greiferzunge 92 in deren Öffnungsrichtung, so dass sie im geöffneten Zustand etwa rechtwinklig zur festen Greiferzunge 88 angeordnet ist. Die Schwenkachse 94, an welcher die bewegliche Greiferzunge 92 mit einem Ende befestigt ist, ist im Innern des Greifergehäuses 90 mit einem an diesem gelagerten Schliesshebel 98 verbunden. Auf diesem ist an dessen freiem Ende eine Steuerrolle 100 frei drehbar gelagert, die dazu bestimmt ist, zum Verbringen der beweglichen Greiferzunge 92 von der Offenstellung in die Schliessstellung, mit einer ortsfesten Schliesskulisse 102 zusammenzuwirken. Weiter ist im Greifergehäuse 90 ein Rastelement allgemein bekannter Art angeordnet, um die in Schliesstellung verbrachte Schwenkachse 94 zu verrasten. Diese Raste ist zum Freigeben der beweglichen Greiferzunge 92 ebenfalls in allgemein bekannter Art und Weise, beispielsweise mittels einer Öffnungskulisse, entriegelbar.

Die Führungsschiene 72 definiert eine Bewegungsbahn für die Greifer 20, die von der Umlenktrommel 16 getrennt ist. In Förderrichtung F gesehen, verläuft die Bewegungsbahn in Richtung von oben gegen unten zur Umlenktrommel 16, dann um das Nockenrad 70 und die Antriebswelle 34 herum und etwa parallel zum stromabwärts der Umlenktrommel 16 verlaufenden Abschnitt der Bändchen 22 in Richtung von unten gegen oben. Die Führungsschiene 72 ist derart ausgebildet, dass die Umlaufbahn 104, entlang der sich die Greiferzungen 88 bewegen, sich im Bereich der Umlenkung der Schuppenformation S um die Umlenktrommel 16 von innen an die Schuppenformation S seitlich neben der Umlenktrommel 16 anlegt. Zu diesem Zweck steht die Schuppenformation S, wie dies aus der Fig. 2 ersichtlich ist, auf der dem Förderer 14 zugewandten Seite mit dem Randabschnitt 21 über die Umlenktrommel 16 vor. Dieser Randabschnitt 21 wird von den zwei an der Umlenktrommel 16 geradlinig vorbeiverlaufenden Bändchen 22 gestützt.

Die Umfangsgeschwindigkeit des Nockenrades 70 und somit die Geschwindigkeit der Tragkörper 76 und Greifer 20 ist derart gewählt, dass diese sich in einem geradlinig verlaufenden Abschnitt der Führungsschiene 72 wenigstens annähernd mit der Umlaufgeschwindigkeit des Transportbandes 10 und somit der Bändchen 22 bewegen. Im gezeigten Beispiel bewegen sich somit die Greifer 20 im Bereich der Umlenktrommel 16 mit grösserer Geschwindigkeit als die Schuppenformation S, hingegen sind diese beiden Geschwindigkeiten stromabwärts der Umlenktrommel 16 wenigstens annähernd identisch. Die Schliesskulisse 102 beginnt am stromabwärts gelegenen Ende des Umlenk- und Förderspalts 26 zu wirken. Auf jeden Fall sind die Greifer 20 geschlossen, bevor die von diesem zu erfassenden und zu haltenden Gegenstände 12 den Umlenk- und Förderspalt 26 verlassen haben.

Die in den Figuren gezeigte Einrichtung funktioniert wie folgt. Die in Schuppenformation S anfallenden Gegenstände 12, welche frei auf dem Transportband 10 aufliegen, gelangen mit ihrer dem Transportband 10 abgewandten, freiliegenden Flachseite 106 an der Umlenktrommel 16 zur Anlage und werden im Umlenk- und Förderspalt 26 in engstem Raum in Richtung gegen oben umgelenkt. Im Bereich dieser Umlenkung legen sich, in bestimmten Abständen, jeweils die festen Greiferzungen 88 der Greifer 20 auf der radial innenliegenden Flachseite im Randabschnitt 21 an die Schuppenformation S an. Beim oder kurz nach dem stromabwärts gelegenen Ende des Umlenk- und Förderspalts 26 wird der Greifer 20 durch Verschwenken der beweglichen Greiferzunge 92 in die Schliessstellung geschlossen, so dass er die Schuppenformation S im seitlichen Randabschnitt 21 ergreift und für den Weitertransport festhält.

In bevorzugter Art und Weise ist der Abstand zwischen aufeinanderfolgenden Greifern 20 derart gewählt, dass er geringfügig kleiner ist als die in Förderrichtung gemessene Länge der zu transportierenden Gegenstände 12, so dass jeder Gegenstand 12 in der Schuppenformation S von wenigstens einem der Greifer 20 gehalten ist. In bevorzugter Weise wird durch die Wahl des Abstandes zwischen aufeinanderfolgenden Greifern 20 sichergestellt, dass keiner der Gegenstände 12 von drei oder mehr Greifern 20 gehalten ist. Dies ermöglicht den Transport der Schuppenformation S um Kurven, die in der Fläche der Schuppenformation S liegen.

Die käfigartige Ausbildung der Umlenktrommel 16 ermöglicht, im Bereich der Umlenkung, zwischen den Stäben 30 ein wellenartiges Ausweichen der radial innenliegenden Teile der Gegenstände 12, bei Zeitungen oder Zeitschriften der radial innenliegenden Blätter. Diese Ausbildungsform gewährieistet bei kleinstem Raumbedarf eine schonende Umlenkung der Gegenstände 12. Dazu trägt weiter der Tendenzantrieb für die Umlenktrommel 16 bei. Es werden in Umfangsrichtung verlaufende Kräfte, die die Gegenstände beeinflussen könnten, wenigstens annähernd vermieden. Selbstverständlich kann die Umlenktrommel 16 auch mit einer geschlossenen Mantelfläche ausgebildet sein. Dies insbesondere, wenn dünne Gegenstände mit kleinerer gegenseitiger Überlappung zu transportieren sind.

Grundsätzlich ist es auch denkbar, die Greifer 20 derart anzutreiben, dass ihre Geschwindigkeit in einem geradlinigen Abschnitt der Führungsschiene 72 stromabwärts des Nockenrades 70 kleiner ist als die Geschwindigkeit der Bändchen 22 und der Umlenktrommel 16. Dies führt dazu, dass die von einem Greifer 20 festgehaltenen Gegenstände 12 zwischen diesem Greifer und dem stromabwärts gelegenen Ende des Umlenk- und Förderspalts 26 wellenartig gebogen werden, wobei die Wellenberge und Täler rechtwinklig zur Förderrichtung F verlaufen. Dies ermöglicht ein schonendes Transportieren der Gegenstände 12 um Kurven quer zur Fläche der Schuppenformation S.

Die Fördereinrichtung kann am Ende der Förderstrecke genau gleich ausgebildet sein, wie dies anhand der Fig. 1 und 2 am Anfang der Förderstrecke gezeigt ist. Einzig sind die Förderrichtung F und die Drehrichtung D umgekehrt und die Wegförderrichtung des Transportbandes 10 ist der Zuführrichtung Z entgegengesetzt. Weiter ist anstelle der Schliesskulisse 102 eine Öffnungskulisse für das Öffnen der Greifer 20 vorhanden.

Selbstverständlich ist es auch denkbar, den Förderer 14 unterschiedlich auszubilden. Dazu sind infolge dessen Unabhängigkeit von der Umlenktrommel 16 die verschiedensten Möglichkeiten geboten.

Der Umlenk- und Förderspalt verläuft im gezeigten Beispiel um zirka 90° um die Umlenktrommel 16. Dieser Umschlingungswinkel kann grösser oder kleiner gewählt werden. Dies ermöglicht eine einfache Anpassung an räumliche Gegebenheiten.

Die Umlenktrommel 16 kann auf der Antriebswelle 34 frei drehbar gelagert sein.

## Patentansprüche

1. Fördereinrichtung für in einer Schuppenformation anfallende flexible, flächige Gegenstände, wie Druckereierzeugnisse, mit einem zum Zuführen der Schuppenformation (S) bestimmten Transportband (10), einem dem Transportband (10) nachgeschalteten Förderer (14) mit hintereinander angeordneten, in Förderrichtung (F) entlang einer Umlaufbahn (104) bewegten, gesteuerten, wenigstens einen seitlichen Randabschnitt (21) der Schuppenformation (S) zu fassen bestimmten Greifern (20), auf einer Flachseite (106) der zugeführten Schuppenformation (S) zur Anlage zu gelangen bestimmten Umlenkmitteln und einem, mit den Umlenkmitteln einen Förder- und Umlenkspalt (26) bildenden, angetriebenen Förderorgan (24), **dadurch gekennzeichnet, dass** die Umlenkmittel von einer vom Förderorgan (24) umgriffenen Umlenktrommel (16) gebildet sind, über die die Schuppenformation (S) mit einem seitlichen Randabschnitt (21) vorsteht, und die Umlaufbahn (104) von der Umlenktrommel (16) getrennt ist und derart verläuft, dass die Greifer (20) sich auf der Seite des Randabschnitts (21) an der Umlenktrommel (16) seitlich vorbeibewegen.

2. Fördereinrichtung nach Anspruch 1, **dadurch gekennzeichnet, dass** das Transportband (10) zum Fördern der Schuppenformation (S) in freier Auflage und die Umlenktrommel (16) auf der dem Transportband (10) abgewandten Flachseite (106) der Schuppenformation (S) zur Anlage zu gelangen bestimmt sind, und das Förderorgan (24) die Umlenktrommel (16) unterschlächtig umgreift und vorzugsweise antreibt.

3. Fördereinrichtung nach Anspruch 1 oder 2, **dadurch gekennzeichnet, dass** die Umlenktrommel (16) an einem drehbaren Schild (28) käfigartig angeordnete, zur Drehachse (18) der Umlenktrommel (16) achsparallele Stäbe (30) aufweist.

4. Fördereinrichtung nach einem der Ansprüche 1 bis 3, **dadurch gekennzeichnet, dass** das Förderorgan (24) und das Transportband (10) von einem einzigen Bändchenförderer (23) gebildet sind, wobei Bändchen (22) um die Umlenktrommel (16) verlaufen und vorzugsweise weitere, in Richtung der Drehachse (18) der Umlenktommel (16) gesehen ausserhalb dieser angeordnete, dem Randabschnitt (21) der Schuppenformation (S) zugeordnete Bändchen (22) geradlinig an der Umlenktrommel (16) vorbeiverlaufen.

5. Fördereinrichtung nach einem der Ansprüche 1 bis 4, **dadurch gekennzeichnet, dass** das Förderorgan (24) stromabwärts der Umlenktrommel (16) um eine Umlenkrad (60) geführt ist, das aus einer Umlenkstellung, in der das Förderorgan (24) um die Umlenktrommel (16) verläuft, in eine Durchlaufstellung (68) verbringbar ist, in der das Förderorgan (24) wenigstens annähernd geradlinig an der Umlenktrommel (16) vorbeiverläuft.

6. Fördereinrichtung nach einem der Ansprüche 1 bis 5, **dadurch gekennzeichnet, dass** die Umlaufbahn (104) der Greifer (20) bei der Umlenktrommel (16), in radialer Richtung gesehen, weiter innen als der Förderweg der Schuppenformation (S) verläuft.

7. Fördereinrichtung nach Anspruch 6, **dadurch gekennzeichnet, dass** der Förderer (14) einen Führungskanal (72) aufweist, in dem Führungselemente (76) in Förderrichtung (F) beweglich geführt sind, und an Führungselementen (76) die Greifer (20) angeordnet sind.

8. Fördereinrichtung nach Anspruch 7, **dadurch gekennzeichnet, dass** der Führungskanal (72) um die Drehachse (18) der Umlenktrommel (16) herumverläuft.

9. Fördereinrichtung nach einem der Ansprüche 1 bis 8, **dadurch gekennzeichnet, dass** die Umlenktrommel (16) auf einer Antriebswelle (34) angeordnet ist, auf der ein Antriebsrad (70) des Förderers (14) sitzt.

10. Fördereinrichtung für in einer Schuppenformation anfallende flexible, flächige Gegenstände, wie Druckereierzeugnisse, mit einem zum Zuführen der Schuppenformation (S) bestimmten Förderer (14) mit hintereinander angeordneten, in Förderrichtung (F) entlang einer Umlaufbahn (104) bewegten, gesteuerten, wenigstens einen seitlichen Randabschnitt (21) der Schuppenformation (S) zu fassen bestimmten Greifern (20), einem dem Förderer (14) nachgeschalteten, zum Wegführen der Schuppenformation (S) bestimmten Transportband (10), auf einer Flachseite (106) der zugeführten Schuppenformation (S) zur Anlage zu gelangen bestimmten Umlenkmitteln und einem, mit den Umlenkmitteln einen Förder- und Umlenkspalt (26) bildenden, angetriebenen Förderorgan (24), **dadurch gekennzeichnet, dass** die Umlenkmittel von einer vom Förderorgan (24) umgriffenen Umlenktrommel (16) gebildet sind, über die die Schuppenformation (S) mit einem seitlichen Randabschnitt (21) vorsteht, und die Umlaufbahn (104) von der Umlenktrommel (16) getrennt ist und derart verläuft, dass die Greifer (20) sich auf der Seite des Randabschnitts (21) an der Umlenktrommel (16) seitlich vorbeibewegen.

11. Fördereinrichtung nach Anspruch 10 und einem der Ansprüche 2 bis 9.

## Claims

1. Conveying apparatus for flexible, flat articles arising in an imbricated formation, such as printed products, having a transport belt (10) intended to feed the imbricated formation (S), having a conveyor (14) that is connected downstream of the transport belt (10) and has grippers (20) which are arranged one behind another, are moved in the conveying direction (F) along a circulation path (104), are controlled and are intended to grip at least one lateral edge section (21) of the imbricated formation (S), having deflection means intended to come to bear on a flat side (106) of the fed imbricated formation (S) and having a driven conveying mechanism (24) forming a conveying and deflection gap (26) with the deflection means, **characterized in that** the deflection means are formed by a deflection drum (16) around which the conveying mechanism (24) engages, beyond which drum the imbricated formation (S) projects with a lateral edge section (21), and the circulation path (104) is separate from the deflection drum (16) and runs in such a way that the grippers (20) move laterally past the deflection drum (16), on the side of the edge section (21).

2. Conveying apparatus according to Claim 1, **characterized in that** the transport belt (10) is intended to convey the imbricated formation (S) resting freely, and the deflection drum (16) is intended to come to bear on that flat side (106) of the imbricated formation (S) which faces away from the transport belt (10), and the conveying mechanism (24) engages around the underside of the deflection drum (16) and preferably drives the latter.

3. Conveying apparatus according to Claim 1 or 2, **characterized in that** the deflection drum (16) has rods (30) which are arranged in the manner of a cage on a rotatable plate (28) and are parallel to the axis of rotation (18) of the deflection drum (16).

4. Conveying apparatus according to one of Claims 1 to 3, **characterized in that** the conveying mechanism (24) and the transport belt (10) are formed by a single tape conveyor (23), tapes (22) running around the deflection drum (16) and preferably further tapes (22) arranged outside the deflection drum (16), as viewed in the direction of the axis of rotation (18) of the latter, and assigned to the edge section (21) of the imbricated formation (S), running rectilinearly past the deflection drum (16).

5. Conveying apparatus according to one of Claims 1 to 4, **characterized in that**, downstream of the deflection drum (16), the conveying mechanism (24) is led around a deflection wheel (60), which can be moved from a deflection position, in which the conveying mechanism (24) runs around the deflection drum (16), into a passage position (68), in which the conveying mechanism (24) runs at least approximately rectilinearly past the deflection drum (16).

6. Conveying apparatus according to one of Claims 1 to 5, **characterized in that** the circulation path (104) of the grippers (20),at the deflection drum (16), as viewed in the radial direction, runs further to the inside than the conveying path of the imbricated formation (S).

7. Conveying apparatus according to Claim 6,
**characterized in that** the conveyor (14) has a guide channel (72), in which guide elements (76) are movably guided in the conveying direction (F), and the grippers (20) are arranged on guide elements (76).

8. Conveying apparatus according to Claim 7, **characterized in that** the guide channel (72) runs around the axis of rotation (18) of the deflection drum (16).

9. Conveying apparatus according to one of Claims 1 to 8, **characterized in that** the deflection drum (16) is arranged on a drive shaft (34), on which a drive wheel (70) of the conveyor (14) is seated.

10. Conveying apparatus for flexible, flat articles arising in an imbricated formation, such as printed products, having a conveyor (14) which is intended to feed the imbricated formation (S) and has grippers (20) which are arranged one behind another, are moved in the conveying direction (F) along a circulation path (104), are controlled and are intended to grip at least one lateral edge section (21) of the imbricated formation (S), having a transport belt (10) which is connected downstream of the conveyor (14) and is intended to lead the imbricated formation (S) away, having deflection means intended to come to bear on a flat side (106) of the fed imbricated formation (S), and having a driven conveying mechanism (24) forming a conveying and deflection gap (26) with the deflection means, **characterized in that** the deflection means are formed by a deflection drum (16) around which the conveying mechanism (24) engages, beyond which drum the imbricated formation (S) projects with a lateral edge section (21), and the circulation path (104) is separate from the deflection drum (16) and runs in such a way that the grippers (20) move laterally past the deflection drum (16), on the side of the edge section (21).

11. Conveying apparatus according to Claim 10 and one of Claims 2 to 9.

## Revendications

1. Dispositif de transport d'objets plats, flexibles, arrivant en formation en écailles de poisson, tels que des produits d'imprimerie, avec une bande de transport (10) conçue pour l'amenée de la formation en écailles (S), un transporteur (14) installé en aval de la bande de transport (10), avec des preneurs (20) disposés les uns derrière les autres, déplacés le long d'une trajectoire de circulation (104) dans un sens de transport (F), commandés, conçus pour saisir au moins un tronçon de bordure (21) latéral de la formation en écailles (S), des moyens de renvoi, conçus pour venir en appui sur une face plate (106) de la formation en écailles (S), un organe de transport (24) entraîné, formant un intervalle de transport et de renvoi (26) avec les moyens de renvoi, **caractérisé en ce que** les moyens de renvoi sont formés par un tambour de renvoi (16) entouré par l'organe de transport (24), tambour sur lequel la formation en écailles (S) fait saillie par un tronçon de bordure (21) latéral, et la trajectoire de circulation (104) étant séparée du tambour de renvoi (16) et s'étendant de manière que les preneurs (20) passent latéralement à côté du tambour de renvoi (16) sur le côté du tronçon de bordure (21).

2. Dispositif de transport selon la revendication 1, **caractérisé en ce que** la bande de transport (10) est conçue pour le transport de la formation en écailles (S) en pose libre, et le tambour de renvoi (16) est conçu pour venir en appui sur la face plate (106), opposée à la bande de transport (10), de la formation en écailles (S), et l'organe de transport (24) entoure le tambour de renvoi (16) à la façon d'un dévoiement par le dessous et, de préférence, l'entraîne.

3. Dispositif de transport selon la revendication 1 ou 2, **caractérisé en ce que** le tambour de renvoi (16) présente des barres (30), parallèles à l'axe de rotation (18) du tambour de renvoi (16), disposées à la façon d'une cage sur un bouclier (28) susceptible de tourner.

4. Dispositif de transport selon l'une des revendications 1 à 3, **caractérisé en ce que** l'organe de transport (24) et la bande de transport (10) sont formés par un transporteur à bandelettes (23) unique, des bandelettes (22) s'étendant autour du tambour de renvoi (16) et, de préférence, d'autres bandelettes (22), disposées à l'extérieur du tambour de renvoi (16) en observant dans la direction de l'axe de rotation (18) de celui-ci, bandelettes associées aux tronçons de bordure (21) de la formation en écailles (S), passant de façon rectiligne â côté du tambour de renvoi (16).

5. Dispositif de transport selon l'une des revendications 1 à 4, **caractérisé en ce que** l'organe de transport (4) est guidé en aval du tambour de renvoi (16) autour d'une roue de renvoi (60) qui peut être déplacée d'une position de renvoi, à laquelle l'organe de transport (24) s'étend autour du tambour de renvoi (16), en une position de passage (68), à laquelle l'organe de transport (24) passe au moins à peu près de façon rectiligne à côté du tambour de renvoi (16).

6. Dispositif de transport selon l'une des revendications 1 à 5, **caractérisé en ce que** la trajectoire de circulation (104) des preneurs (20), au tambour de renvoi (16), observée en direction radiale, s'étend plus à l'intérieur que le chemin suivi par la formation en écailles (S) lors de son transport.

7. Dispositif de transport selon la revendication 6, **caractérisé en ce que** le transporteur (14) présente un canal de guidage (72), dans lequel des éléments de guidage (76) sont guidés de façon mobile dans le sens de transport (F) et les preneurs (20) sont disposés sur des éléments de guidage (76).

8. Dispositif de transport selon la revendication 7, **caractérisé en ce que** le canal de guidage (72) passe autour de l'axe de rotation (18) du tambour de renvoi (16).

9. Dispositif de transport selon l'une des revendications 1 à 8, **caractérisé en ce que** le tambour de renvoi (16) est disposé sur un arbre d'entraînement (34) sur lequel est montée une roue d'entraînement (70) du transporteur (14).

10. Dispositif de transport d'objets plats, flexibles, arrivant en formation en écailles de poisson, tels que des produits d'imprimerie, avec un transporteur (14) conçu pour l'amenée de la formation en écailles (S), avec des preneurs (20) disposés les uns derrière les autres, déplacés le long d'une trajectoire de circulation (104) dans le sens de transport (F), commandés, conçus pour saisir au moins un tronçon de bordure (21) latéral de la formation en écailles (S), une bande de transport (10) installée en aval du transporteur (14) et conçue pour l'évacuation de la formation en écailles (S), des moyens de renvoi conçus pour venir en appui sur une face plate (106) de la formation en écailles (S) amenée, et un organe de transport (24) entrainé, formant, avec les moyens de renvoi, un intervalle de transport et de renvoi (26), **caractérisé en ce que** les moyens de renvoi sont formés par un tambour de renvoi (16) entouré par l'organe de transport (24), tambour sur lequel la formation en écailles (S) fait saillie par un tronçon de bordure (21) latéral, et la trajectoire de circulation (104) étant séparée du tambour de renvoi (16) et s'étendant de manière que les preneurs (20) passent latéralement â côté du tambour de renvoi (16) sur le côté du tronçon de bordure (21).

11. Dispositif de transport selon la revendication 10 et l'une des revendications 2 à 9.
